# EUROPÄISCHE PATENTSCHRIFT

(11) **EP 2 620 534 B1**
(45) Veröffentlichungstag und Bekanntmachung des Hinweises auf die Patenterteilung: **21.05.2014**
(21) Anmeldenummer: 13152509.9
(22) Anmeldetag: 24.01.2013
(51) Int. Cl.: D06C 15/02, B21B 37/28, B21B 37/58, B21B 38/10, D21G 1/00, D21G 9/00, B21B 31/16

(54) **Kaliber, sowie Textilmaschine mit einem solchen Kaliber**
Caliber, and textile machine with such a gage
Calibre et machine textile dotée d'un tel calibre

(30) Priorität: 24.01.2012 DE 102012100548
(43) Veröffentlichungstag der Anmeldung: 31.07.2013
(73) Patentinhaber: MAGEBA Textilmaschinen GmbH & Co. KG, 54470 Bernkastel-Kues (DE)
(72) Erfinder: Stang, Oliver Alexander, 54470 Bernkastel-Kues (DE)
(74) Vertreter: Patentanwälte Westphal, Mussgnug & Partner

(56) Entgegenhaltungen:
- DE-A1-102005 002 112
- DE-B3-102006 042 510
- DE-C1- 10 005 306
- DE-U1-202004 019 602

## Beschreibung

Die Erfindung betrifft ein Kaliber zum Beabstanden von in einer Verschieberichtung gegeneinander verschiebbaren Elementen, sowie eine Textilmaschine mit einem solchen Kaliber, insbesondere ein Kaliber zum Beabstanden von rotierbar und zumindest teilweise verschiebbar in einem Grundrahmen aufgenommenen Lagern von Zylindern einer Textilmaschine, wobei auf einer Triebseite und auf einer Führerseite jeweils ein Kaliber den Zylindern zugeordnet ist, sodass die Kaliber einen Zylinder-Spalt zwischen den Zylindern einstellen.

Die von der Erfindung betroffene Textilmaschine hat einen Grundrahmen, in dem zumindest zwei Zylinder in einer Verschieberichtung gegeneinander verschiebbar aufgenommen sind, wobei mittels Kalibern ein Zylinder-Spalt einstellbar ist.

Bei vielen Produkten, die als endloses Material gefertigt werden, beispielsweise Auto-Sicherheitsgurte, werden für das fertige Produkt sehr präzise Materialdicken mit Toleranzen von wenigen hundertstel Millimetern gefordert. Durch die bekannten Herstellungsprozesse, insbesondere die Herstellungsprozesse der Textilindustrie, sind diese Toleranzen oft ohne eine Veredelung nicht einzuhalten. Daher finden Press- und Glättkalander ihren Einsatz bei solchen Endlosprodukten. Beispielsweise kann mit einem solchen Press- und Glättkalander der Auto-Sicherheitsgurt auf die gewünschte Dicke gepresst und gleichzeitig dessen Gurtoberfläche geglättet werden. Dies ist ein Veredlungsprozess, der oft in Maschinen durchgeführt wird, die im Drei-Schicht-Betrieb arbeiten und nur alle 5 bis 10 Tage für eine Reinigungs- und Wartungspause stillgesetzt werden.

Bereits geringste Unterschiede beim Garnmaterial oder kleine Abweichungen der Produktionsparameter im Webprozess, beispielsweise eine Änderung des Komprimierungsverhaltens des Endlosmaterials aufgrund von Materialwechseln oder aufgrund von Veränderungen der Materialeigenschaften im laufenden Betrieb machen es erforderlich, den Zylinder-Spalt während der laufenden Produktion zu korrigieren.

Bisher geschieht diese Einstellung z.B. durch das Einsetzen von Distanzstücken zwischen den Walzenlagern, auch Kaliber genannt siehe z.B. DE-A-10 2005 002 112. Die Walzen des Kalanders werden nach bekannten Verfahren pneumatisch oder hydraulisch gegen die Distanzstücke gefahren, entweder beide Walzen oder nur eine davon. Weitgehend üblich bei Textilmaschinen ist der Einsatz von vier Kalibern pro Walzenpaar, weil damit bisher erfolgreich ein Kippen oder Verkanten der mechanischen Elemente beim Zusammenfahren der Walzen vermieden werden konnte. Eine Veränderung des Spaltmaßes wird also durch den Austausch der Kaliber vorgenommen. Dies nimmt eine gewisse Zeit in Anspruch und ist nur bei Anlagenstillstand durchführbar.

Die Aufgabe der Erfindung besteht darin, schnell und präzise verstellbare Mittel zum Beabstanden von in der Verschieberichtung gegeneinander verschiebbaren Elementen zur Verfügung zu stellen, sodass möglichst kein Maschinenstillstand erforderlich ist. Diese Aufgabe wird erfindungsgemäß gelöst durch ein Kaliber mit den kennzeichnenden Merkmalen des Anspruchs 1 sowie durch eine Textilmaschine mit den kennzeichnenden Merkmalen des Anspruchs 10.

Vorteilhafte Ausführungen sind in den Unteransprüchen angegeben.

Das erfindungsgemäße Kaliber besteht aus zumindest zwei Körpern, von denen zumindest einer rotierbar gelagert ist. Die Körper sind mit einer gemeinsamen Achse, insbesondere einer gemeinsamen Rotationsachse, entlang der Verschieberichtung zwischen den Elementen aufnehmbar, die es zu beabstanden gilt. Die Körper berühren sich mit ihren einander zugewandten Stirnflächen. Die Stirnflächen sind gestuft ausgebildet.

Vorteilhaft ist, dass durch derartige präzise Kaliber mit gesicherten Berührungsflächen die Anzahl der Kaliber reduziert werden kann, insbesondere auf zwei statt bisher bei üblichen Kalandern vier Kalibern je Zylinder-Spalt. Außerdem sind Veränderungen des Zylinder-Spalts mit dem erfindungsgemäßen Kalibern schneller und präziser erreichbar. Die erfindungsgemäßen Kaliber sind manuell oder automatisiert verstellbar. Das erfindungsgemäße Kaliber, das nicht, auch nicht teilweise, gewechselt werden muss, kann ausreichend viele Einstellungen einnehmen, um verschiedensten Anforderungen an den Zylinder-Spalt gerecht zu werden.

Die erfindungsgemäße Führung der Kaliberflächen zueinander in einer Rotation gewährleistet eine Langlebigkeit, die bisher im Tausch befindliche Kaliber nicht hatten. Hier trat oft vorzeitiger Verschleiß durch Verkanten oder durch andere Ursachen verursachte Deformation auf. Ein unbeabsichtigtes Versetzen oder Verlieren der Kaliber des Kalanders ist nun ausgeschlossen.

Gemäß einer vorteilhaften Ausführungsform des erfindungsgemäßen Kalibers sind die Körper koaxial auf einem gemeinsamen Kolben aufgenommen, sodass der Kolben für zumindest einen der Körper ein Gleitlager für dessen Rotation ist.

Mögliche Körper sind demnach Scheiben mit einem kreisrunden oder vieleckigen Umfang.

Gemäß einer weiteren vorteilhaften Ausführungsform des erfindungsgemäßen Kalibers weist der Kolben einen Kragen auf. Der Kragen stützt auf einer dem Körper zugewandten Seite den ersten der Körper in axialer Richtung ab. Ein zumindest in den Kragen eindringendes oder den Kragen durchdringendes Befestigungselement sichert den ersten Körper gegen den Kragen und gegen eine Rotation um die Rotationsachse.

Gemäß einer weiteren vorteilhaften Ausführungsform des erfindungsgemäßen Kalibers weist der Kolben an einem stirnseitigen Ende radial außen eine umlaufende Nut zur Aufnahme eines Sicherungsrings auf, sodass der Sicherungsring den zweiten der Körper in axialer Richtung abstützt.

Auf diese Art und Weise ist mit einfachen Mitteln in einem zu dem ersten Körper benachbarten Bereich der zweite Körper axial verschiebbar auf dem Kolben gesichert.

Gemäß einer weiteren vorteilhaften Ausführungsform des erfindungsgemäßen Kalibers sind die Körper gegen die Kraft einer Feder entlang der Verschieberichtung aufeinander zu verschiebbar. Für den Fall, dass nur einer der Körper axial verschiebbar ist, ist nur dieser eine Körper gegen die Kraft der Feder entlang der Verschieberichtung dem weiteren Körper entgegen verschiebbar.

Beim Auseinanderfahren der Zylinder ermöglicht der Einbau der Feder ein komfortables Verstellen, insbesondere wenn ein größerer Zylinder-Spalt einzustellen ist.

Gemäß einer weiteren vorteilhaften Ausführungsform des erfindungsgemäßen Kalibers bestehen die Stirnflächen in axialer Richtung gesehen aus Teilflächen, die in mehreren, parallel zueinander angeordneten rechtwinklig zur Rotationsachse ausgerichteten Ebenen liegen und sich nach Art stumpfer Kuchenstücke über den Umfang des jeweiligen Körpers verteilen.

Die Körper haben mit solchen Teilflächen ausreichende Standsicherheit aufeinander. Je nach Abstufung können immer radial gegenüberliegende Teilflächen die Last gleichmäßig auf die Körper verteilen, sodass es nicht zu Verkantungen kommen kann.

Gemäß einer weiteren vorteilhaften Ausführungsform des erfindungsgemäßen Kalibers sind die Stirnflächen mit Teilflächen als ein Wendel um die Rotationsachse ausgebildet, wobei treppenähnliche Abstufungen der Körper aufeinander abgestimmt sind.

Eine derartige Anordnung bietet bei besonders geringer Fehleranfälligkeit Einstellmöglichkeiten für einen großen Bereich einstellbarer Zylinder-Spalte.

Gemäß einer weiteren vorteilhaften Ausführungsform des erfindungsgemäßen Kalibers weisen die Stirnflächen beider Körper gleich viele und gleich weit gestufte Teilflächen auf, sodass die Körper sich in einer Nullstellung vollflächig mit ihren Stirnflächen berühren.

Bei derart ausgebildeten Stirnflächen ist eine besonders stabile Abstützung in der Nullstellung erreichbar. Das ist bei mehreren verstellbaren Zylinder-Spalten oder einer Anordnung von erfindungsgemäßen Kalibern in Reihe von Vorteil.

Gemäß einer weiteren vorteilhaften Ausführungsform des erfindungsgemäßen Kalibers ist zur Rotation des zumindest einen Körpers in radialer Richtung ein Hebel in zumindest einen der Körper einführbar. Hierbei handelt es sich insbesondere um ein Einführen in ein radial ausgerichtetes nach radial außen offenes Sackloch. Alternativ ist es vorgesehen, dass an zumindest einem der Körper ein ansteuerbarer Antrieb angreift, insbesondere radial außen an zumindest einen der Körper.

Die erfindungsgemäßen Kaliber nach vieler dieser Ausführungsformen sind manuell oder auch automatisch verstellbar.

Die erfindungsgemäßen Kaliber finden beispielsweise in Grundrahmen von Textilmaschinen Verwendung, sind aber auch in anderen Bereichen zum Beabstanden von Elementen geeignet.

Nachfolgend wird die Erfindung mit zwei Ausführungsbeispielen, die in Figuren dargestellt sind, näher erläutert. Gleiche Bauteile sind die Ausführungsbeispiele übergreifend mit gleichen Bezugszeichen versehen. Nicht in allen Figuren sind alle Bezugszeichen eingetragen, um eine bessere Übersicht zu gewähren.

Es zeigen:
- Fig. 1: eine Übersicht über die Einbausituation eines erfindungsgemäßen Kalibers zwischen zwei voneinander zu beabstandenden Zylindern im Axialschnitt durch die Zylinder als ein Ausschnitt aus einem Grundrahmen,
- Fig. 2: eine perspektivische Ansicht auf zwei in einer Explosionsdarstellung koaxial zueinander ausgerichtete Körper eines erfindungsgemäßen Kalibers,
- Fig. 3: einen Axialschnitt durch ein erfindungsgemäßes Kaliber gemäß einem ersten Ausführungsbeispiel in einer Nullstellung,
- Fig. 4: das Kaliber gemäß Fig. 3 in einer ersten Spaltstellung und
- Fig. 5: einen Axialschnitt durch ein erfindungsgemäßes Kaliber gemäß einem zweiten Ausführungsbeispiel in einer maximalen Spaltstellung.

Fig. 1 zeigt einen Teil eines Grundrahmens 1, der rotierbare Zylinder 3, 5 in einer zueinander parallelen Anordnung lagert, sodass zwischen den Zylindern ein Zylinder-Spalt 6 ausgebildet ist. Um diesen Zylinder-Spalt 6 einstellen zu können, sind auf einer Führerseite 9 und einer Triebseite 8 Kaliber 10, zwischen den Lagerungen der Zylinder 3, 5 angeordnet.

Die Zylinder 3, 5 sind in einer Verschieberichtung 7 gegeneinander verschiebbare Elemente, beispielsweise pneumatisch oder hydraulisch. Dazu ist der erste Zylinder 3 in einem Festlager 2 und der zweite Zylinder 5 in einem Loslager 4 gelagert. Die Kaliber 10, geben den Zylinder-Spalt 6 vor, wenn nach einer für einen Wechsel der Kaliber überhöhten Aufweitung des Zylinder-Spalts beide Elemente wieder in Verschieberichtung 7 soweit aufeinander zu verschoben sind, wie es die Kaliber 10, zulassen.

Die in Fig. 1 nur schemenhaft erkennbaren erfindungsgemäßen Kaliber bestehen jeweils aus zumindest zwei Körpern 11, 12, von denen zumindest einer rotierbar gelagert ist. Die Körper 11, 12, sind mit einer gemeinsamen Rotationsachse 17 entlang der Verschieberichtung zwischen den Elementen aufnehmbar, sodass sich die Körper mit ihren einander zugewandten Stirnflächen 13, 14 berühren.

Fig. 2 zeigt die Körper 11, 12, des erfindungsgemäßen Kalanders gemäß einem ersten Ausführungsbeispiel in einer Explosionsdarstellung, sodass ein Einblick auf eine der Stirnflächen 14 gewährt ist. Die Stirnfläche 14 ist gestuft ausgebildet. Die in der perspektivischen Ansicht gemäß Fig. 2 verdeckte Stirnfläche 13 des ersten Körpers 11, der beiden Körper des Kalibers 10, ist gemäß dem dargestellten Ausführungsbeispiel der gestuften Stirnfläche 14 des zweiten Körpers 12, entsprechend gestuft 15.

Das erste Ausführungsbeispiel ist in den Figuren 3 und 4 im Axialschnitt dargestellt, wobei die Figuren 3 und 4 ein vollständiges erfindungsgemäßes Kaliber 10 zeigen. Beide Körper 11, 12, sind auf einem Kolben 18 angeordnet, der einem der Elemente, die es zu beabstanden gilt, (nicht dargestellt) zugewandt einen Kragen 21 aufweist. Der Kragen 21 bietet dem ersten Element abgewandt an einem Lagerungsende des Kolbens 18 eine Abstützfläche für den ersten Körper 11. Der erste Körper 11, ist mittels eines Befestigungselements 20 gegen den Kragen 21 verspannt, sodass der erste Körper nicht rotieren kann und in seiner axialen Position gesichert bleibt. In Verschieberichtung 7 gesehen - ebenfalls entlang der Rotationsachse 17 - ist dem zweiten zu beabstandenden Element (nicht dargestellt) zugewandt der zweite Körper 12, auf dem Kolben 18 aufgenommen. In diesem Abschnitt funktioniert der Kolben 18 als Lager für die Rotation des zweiten Körpers 12 um die Rotationsachse 17. Zur axialen Sicherung des zweiten Körpers 12 dient ein Sicherungsring 19. Der Sicherungsring 19 ist gemäß dem dargestellten Ausführungsbeispiel in eine um den Kolben 18 umlaufende Nut 25 eingesetzt.

In Fig. 3 ist das erfindungsgemäße Kaliber 10, gemäß dem ersten Ausführungsbeispiel in einer Nullstellung dargestellt, in der sich die Stirnflächen 13, 14 vollständig berühren. In Fig. 4 ist der zweite Körper 12, zur Einstellung eines Zylinder-Spaltes, der größer ist als der Zylinder-Spalt der Nullstellung, in eine Spaltstellung verdreht. Dabei berühren sich nur Teilflächen 23 der Stirnflächen 13, 14 als Berührungsflächen 16. Zum Umschalten zwischen der Nullstellung und/oder verschiedenen Spaltstellungen ist ein Hebel in ein Sackloch 24 (Fig. 2) in der Umfangsfläche des zweiten Körpers 12 einführbar, sodass mittels des Hebels die Rotation des zweiten Körpers bewirkt werden kann. Der Hebel ist zwischen mehreren über den Umfang verteilten Sacklöchern 24 umsteckbar und dient gleichzeitig als Sicherung gegen unabsichtiges oder selbsttätiges Verdrehen. Der Hebel rastet hierzu nach jeweils einer Drehung, beispielsweise um 30°, in eine Nut (nicht dargestellt) ein.

Die Erfindung ermöglicht somit eine schnelle und präzise Einstellung von nur zwei Kalibern - ein Kaliber auf der Führerseite 9 und ein Kaliber auf der Triebseite 8 -, ohne die Grundkonstruktion des Grundrahmens 1 im Vergleich zu üblichen Anordnungen von vier Kalibern in bekannten Grundrahmen verändern zu müssen. Der zweite Körper 12 kann beispielsweise in Schritten von jeweils 30° zu dem ersten, feststehenden Körper 11 verdreht werden, wobei auch feinere oder gröbere Auflösungen von Vorteil sein können. Die Körper 11, 12 des ersten Ausführungsbeispiels sind treppenähnlich abgestuft, wobei jeweils gegenüberliegende Teilflächen der Körper dasselbe Erhöhungsmaß aufweisen. Beispielsweise stützen sich dann bei Verdrehungsschritten von 30° immer mindestens zwei gleich hohe Einzelflächen eines Körpers auf der/n entsprechenden Berührungsfläche/n des gegenüberliegenden Körpers ab. Anstelle einer proportionalen Änderung des Spaltmaßes können auch degressive Spaltmaßsteigerungen möglich sein. Dann sind die Teilflächen unterschiedlich weit zueinander abzustufen. Anstelle der dargestellten Ringform der Einstellelemente kann auch beispielsweise ein Vieleck verwendet werden.

In Fig. 5 ist das erfindungsgemäße Kaliber 10' gemäß einem zweiten Ausführungsbeispiel dargestellt. Gemäß dem zweiten Ausführungsbeispiel sind die Körper 11', 12' gegen die Kraft einer Feder 22 entlang der Verschieberichtung 7 aufeinander zu verschiebbar. Die Darstellung gemäß Fig. 5 zeigt den Kaliber 10' ohne Belastung, sodass sich keine Stirnflächen 13 berühren und die Körper 11', 12' maximal weit auseinander geschoben sind. Dazu sind die Körper 11', 12' radial innen teilweise ausgespart 26, 27, um in den Aussparungen 26, 27 die Feder 22 aufzunehmen. Es handelt sich gemäß dem zweiten Ausführungsbeispiel um eine Spiralfeder. Im Rahmen der Erfindung sind beispielsweise sämtliche Torsionsfedern als äquivalente Mittel anzusehen.

### Bezugsziffernliste:

- 1: Grundrahmen
- 2: Festlager
- 3: erster Zylinder
- 4: Loslager
- 5: zweiter Zylinder
- 6: Zylinder-Spalt
- 7: Verschieberichtung
- 8: Triebseite
- 9: Führerseite

- 10, 10': Kaliber
- 11, 11': erster Körper
- 12, 12': zweiter Körper
- 13: erste Stirnfläche
- 14: zweite Stirnfläche
- 15: Stufe
- 16: Berührungsfläche
- 17: Rotationsachse
- 18: Kolben
- 19: Sicherungsring

- 20: Befestigungselement
- 21: Kragen
- 22: Feder
- 23: Teilflächen
- 24: Sackloch
- 25: Nut
- 26: Aussparung
- 27: Aussparung

## Patentansprüche

1. Kaliber (10, 10') zum Beabstanden von in einer Verschieberichtung (7) gegeneinander verschiebbaren Elementen,
insbesondere zum Beabstanden von rotierbar und zumindest teilweise verschiebbar in einem Grundrahmen (1) aufgenommenen Lagern von Zylindern (3, 5) einer Textilmaschine, wobei auf einer Triebseite (8) und auf einer Führerseite (9) jeweils ein Kaliber den Zylindern zugeordnet ist, sodass die Kaliber einen Zylinder-Spalt (6) zwischen den Zylindern einstellen,
**dadurch gekennzeichnet, dass**
- das Kaliber (10, 10') aus zumindest zwei Körpern (11, 11', 12, 12') besteht, von denen zumindest einer rotierbar gelagert ist,
- die Körper mit einer gemeinsamen Rotationsachse (17) entlang der Verschieberichtung zwischen den Elementen aufnehmbar sind, sodass sich die Körper mit ihren einander zugewandten Stirnflächen (13, 14) berühren, und dass
- die Stirnflächen gestuft ausgebildet sind.

2. Kaliber (10, 10') nach Anspruch 1, **dadurch gekennzeichnet, dass** die Körper (11, 11', 12, 12') koaxial auf einem gemeinsamen Kolben (18) aufgenommen sind, sodass der Kolben (18) für zumindest einen der Körper ein Gleitlager für dessen Rotation ist.

3. Kaliber (10, 10') nach Anspruch 2, **dadurch gekennzeichnet, dass** der Kolben (18) einen Kragen (21) aufweist und dass der Kragen auf einer den Körpern (11,11', 12, 12') zugewandten Seite den ersten (11, 11') der Körper in axialer Richtung abstützt und dass ein den Kragen zumindest teilweise durchdringendes Befestigungselement (20) den ersten Körper gegen den Kragen verspannt und gegen eine Rotation um die Rotationsachse (17) sichert.

4. Kaliber (10, 10') nach einem der Ansprüche 2 oder 3, **dadurch gekennzeichnet, dass** der Kolben (18) an einem stirnseitigen Ende radial außen eine umlaufende Nut (25) zur Aufnahme eines Sicherungsrings (19) aufweist, sodass der Sicherungsring den zweiten (12, 12') der Körper in axialer Richtung abstützt.

5. Kaliber (10, 10') nach einem der vorangehenden Ansprüche, **dadurch gekennzeichnet, dass** die Körper (11, 11', 12, 12') gegen die Kraft einer Feder (22) entlang der Verschieberichtung (7) aufeinander zu verschiebbar sind.

6. Kaliber (10, 10') nach einem der vorangehenden Ansprüche, **dadurch gekennzeichnet, dass** die Stirnflächen (13, 14) in axialer Richtung gesehen aus Teilflächen (23) bestehen, die in mehreren, parallel zueinander angeordneten, orthogonal zur Rotationsachse (17) ausgerichteten Ebenen liegen und sich nach der Art stumpfer Kuchenstücke über den Umfang des jeweiligen Körpers (11, 11', 12, 12') verteilen.

7. Kaliber (10, 10') nach einem der vorangehenden Ansprüche, **dadurch gekennzeichnet, dass** die Stirnflächen (13, 14) mit Teilflächen (23) als ein Wendel um die Rotationsachse (17) ausgebildet sind, wobei treppenähnliche Abstufungen der Körper (11, 11', 12, 12') aufeinander abgestimmt sind.

8. Kaliber (10, 10') nach einem der vorangehenden Ansprüche, **dadurch gekennzeichnet, dass** die Stirnflächen (13, 14) beider Körper (11, 11', 12, 12') gleich viele und gleich weit gestufte Teilflächen (23) aufweisen, sodass die Körper sich in einer Nullstellung vollflächig mit ihren Stirnflächen (13, 14) berühren.

9. Kaliber (10, 10') nach einem der vorangehenden Ansprüche, **dadurch gekennzeichnet, dass** zur Rotation des zumindest einen Körpers (11, 11', 12, 12') in radialer Richtung ein Hebel in zumindest einen der Körper einführbar ist, insbesondere in ein radial ausgerichtetes nach radial außen offenes Sackloch (24), oder dass an zumindest einem der Körper (11, 11', 12, 12'), insbesondere radial außen, ein ansteuerbarer Antrieb angreift.

10. Textilmaschine mit einem Grundrahmen (1), in dem zumindest zwei Zylinder (3, 5) in einer Verschieberichtung (7) gegeneinander verschiebbar aufgenommen sind, wobei mittels Kalibern (10, 10') ein Zylinder-Spalt (6) einstellbar ist, **dadurch gekennzeichnet, dass** die Kaliber nach einem der vorangehenden Ansprüche ausgebildet sind.

## Claims

1. Caliber (10, 10') for spacing apart elements which can be shifted relative to each other in a shifting device (7),
especially for spacing apart bearings of cylinders (3, 5) of a textile machine that are accommodated in a base frame (1) in a rotatable and at least partly shiftable manner, wherein one caliber is associated with each cylinder on a drive side (8) and on an operator side (9), so that the calibers adjust a cylinder gap (6) between the cylinders,
**characterized in that**
- the caliber (10, 10') consists of at least two bodies (11, 11', 12, 12'), at least one of which is mounted so that it can rotate,
- the bodies can be accommodated between the elements with a common axis of rotation (17) along the shifting direction, so that the bodies touch by their end faces (13, 14) turned toward each other, and
- the end faces are fashioned in stepped form.

2. Caliber (10, 10') according to claim 1, **characterized in that** the bodies (11, 11', 12, 12') are accommodated coaxially on a common piston (18), so that the piston (18) is a plain bearing for the rotation of at least one of the bodies.

3. Caliber (10, 10') according to claim 2, **characterized in that** the piston (18) has a collar (21) and the collar supports the first (11, 11') of the bodies in the axial direction on a side facing one of the bodies (11, 11', 12, 12') and a fastening element (20) at least partly passing through the collar tensions the first body against the collar and secures it against rotation about the axis of rotation (17).

4. Caliber (10, 10') according to one of claims 2 or 3, **characterized in that** the piston (18) has a radially external encircling groove (25) at one end near the end face to hold a securing ring (19), so that the securing ring supports the second (12, 12') of the bodies in the axial direction.

5. Caliber (10, 10') according to one of the preceding claims, **characterized in that** the bodies (11, 11', 12, 12') can be shifted against each other by the force of a spring (22) along the shifting direction (7).

6. Caliber (10, 10') according to one of the preceding claims, **characterized in that** the end faces (13, 14) consist of partial surfaces (23), looking in the axial direction, that lie in several planes arranged parallel to each other and oriented orthogonally to the axis of rotation (17) and they are distributed in the manner of blunted pieces of pie around the circumference of the respective body (11, 11', 12, 12').

7. Caliber (10, 10') according to one of the preceding claims, **characterized in that** the end faces (13, 14) with partial surfaces (23) are configured as a spiral about the axis of rotation (17), wherein steplike gradations of the bodies (11, 11', 12, 12') are matched to each other.

8. Caliber (10, 10') according to one of the preceding claims, **characterized in that** the end faces (13, 14) of the two bodies (11, 11', 12, 12') have the same number of stepped partial surfaces (23) and of the same width, so that the bodies in a zero position touch each other by their end faces (13, 14) over the full surface.

9. Caliber (10, 10') according to one of the preceding claims, **characterized in that** a lever can be introduced into at least one of the bodies for rotating the at least one body (11, 11', 12, 12') in the radial direction, in particular, into a radially oriented blind hole (24) that is open radially to the outside, or an actuatable drive unit engages with at least one of the bodies (11, 11', 12, 12'), especially radially from the outside.

10. Textile machine with a base frame (1), in which at least two cylinders (3, 5) are accommodated, able to be shifted relative to each other in a shifting device (7), wherein a cylinder gap (6) can be adjusted by means of calibers (10, 10'), **characterized in that** the calibers are configured according to one of the preceding claims.

## Revendications

1. Calibre (10, 10') pour écarter les uns des autres des éléments déplaçables dans une certaine direction de coulissement (7),
en particulier pour écarter les uns des autres des paliers de cylindres (3, 5) rotatifs et au moins partiellement déplaçable dans un cadre de base (1) d'une machine textile, sachant que sur l'un des côtés d'entraînement (8) et sur un côté de guidage (9) se trouve un calibre affecté aux cylindres, afin que le calibre règle une certaine fente de cylindre (6) entre les cylindres,
**caractérisé en ce que**
- le calibre (10, 10') est constitué par au moins deux corps (11, 11', 12, 12'), dont au moins l'un est logé de manière rotative,
- les corps peuvent être soutenus par un axe de rotation (17) commun le long de la direction de coulissement entre les éléments, afin que les corps se touchent par leurs surfaces frontales (13, 14) tournées l'une vers l'autre, et que
- les surfaces frontales ont une configuration étagée.

2. Calibre (10, 10') selon la revendication 1, **caractérisé en ce que** les corps (11, 11', 12, 12') sont logés de manière coaxiale sur un piston commun (18), afin que ce piston (18) constitue pour au moins un de ces corps un palier lisse pour sa rotation.

3. Calibre (10, 10') selon la revendication 2, **caractérisé en ce que** le piston (18) comporte un collet (21), et que ce collet soutient sur un côté orienté vers ces corps (11,11', 12, 12') le premier (11, 11') corps en direction axiale, et qu'un élément de fixation (20) traversant au moins partiellement le collet tend le premier corps contre le collet et l'immobilise pour éviter une rotation autour de l'axe de rotation (17).

4. Calibre (10, 10') selon l'une des revendications 2 ou 3, **caractérisé en ce que** le piston (18) comporte sur une extrémité frontale, du côté radial extérieur, une rainure périphérique (25) pour la réception d'un circlip (19), afin que ce circlip soutienne le deuxième (12, 12') de ces corps en direction axiale.

5. Calibre (10, 10') selon l'une des revendications précédentes, **caractérisé en ce que** les corps (11, 11', 12, 12') peuvent être déplacés les uns vers les autres contre la force d'un ressort (22), le long de la direction de coulissement (7).

6. Calibre (10, 10') selon l'une des revendications précédentes, **caractérisé en ce que** les surfaces frontales (13, 14) vues dans la direction axiale sont constituées par des surfaces partielles (23) qui sont placées sur plusieurs plans orientés parallèlement les uns par rapport aux autres, orthogonaux par rapport à l'axe de rotation (17), et qui se répartissent de manière analogue à des morceaux de gâteau tronqués sur la périphérie du corps respectif (11, 11', 12, 12').

7. Calibre (10, 10') selon l'une des revendications précédentes, **caractérisé en ce que** les surfaces frontales (13, 14) sont configurées avec des surfaces partielles (23) semblables à une hélice autour de l'axe de rotation (17), les gradins similaires à un escalier des corps (11, 11', 12, 12') étant adaptés les uns aux autres.

8. Calibre (10, 10') selon l'une des revendications précédentes, **caractérisé en ce que** les surfaces frontales (13, 14) des deux corps (11, 11', 12, 12') comportent le même nombre de surfaces partielles échelonnées de la même façon (23), afin que sur une position zéro, les corps se touchent sur toute leur surface avec leurs surfaces frontales (13, 14).

9. Calibre (10, 10') • selon l'une des revendications précédentes, **caractérisé en ce que** pour la rotation d'au moins un corps (11, 11', 12, 12') en direction radiale, un levier puisse être introduit dans au moins un corps, en particulier dans un trou borgne (24) orienté de manière radiale et s'ouvrant radialement vers l'extérieur, ou qu'au moins un entraînement actionnable vienne en prise sur un corps (11, 11', 12, 12'), en particulier du côté extérieur sur le plan radial.

10. Machine textile munie d'un cadre de base (1) dans lequel au moins deux cylindres (3, 5) sont logés dans une direction de déplacement (7) et pouvant coulisser l'un contre l'autre, où des calibres (10, 10') permettent de régler une fente de cylindre (6) réglable, **caractérisé en ce que** le calibre est configuré selon l'une des revendications qui précèdent.
